# EUROPÄISCHE PATENTSCHRIFT

(11) **EP 1 122 418 B1**
(45) Veröffentlichungstag und Bekanntmachung des Hinweises auf die Patenterteilung: **26.05.2004**
(21) Anmeldenummer: 01100564.2
(22) Anmeldetag: 10.01.2001
(51) Int. Cl.: F02D 41/38, F02M 65/00, F02M 63/02, F02D 41/14

(54) **Verfahren zur Adaption des maximalen Einspritzdrucks in einem Hochdruckspeicher**
Method for adaptation of maximum injection pressure in high pressure accumulator
Procédé pour l'adaptation de pression d'injection maximale dans un accumulateur à haute pression

(30) Priorität: 05.02.2000 DE 10005208
(43) Veröffentlichungstag der Anmeldung: 08.08.2001
(73) Patentinhaber: ROBERT BOSCH GMBH, 70442 Stuttgart (DE)
(72) Erfinder: Frenz, Thomas, 86720 Nördlingen (DE); Klee, Peter, 75438 Knittlingen (DE); Bochum, Hansjoerg, Novi, MI 48377 (US); Langer, Winfried, 75428 Illingen (DE)

(56) Entgegenhaltungen:
- EP-A- 0 501 459
- EP-A- 0 860 600
- DE-A- 19 622 757
- DE-C- 19 626 689

## Beschreibung

### Stand der Technik

Die vorliegende Erfindung betrifft ein Verfahren zur Adaption eines in einem Hochdruckspeicher eines Kraftstoffzumeßsystems einer direkteinspritzenden Brennkraftmaschine herrschenden maximalen Einspritzdrucks, wobei von dem Hochdruckspeicher mehrere betriebsgrößenabhängig steuerbare Einspritzventile zum Zumessen von Kraftstoff aus dem Hochdruckspeicher in Brennräume der Brennkraftmaschine abzweigen.

Das Kraftstoffzumeßsystem ist bspw. als ein Common-Rail-Benzin-Direkteinspritzungssystem mit einer Vorförderpumpe und einer bedarfsgesteuerten bzw. bedarfsgeregelten Hochdruckpumpe ausgebildet. Die vorliegende Erfindung kann jedoch auch bei direkteinspritzenden DieselBrennkraftmaschinen eingesetzt werden. Die Vorförderpumpe ist bspw. als eine Elektrokraftstoffpumpe ausgebildet und fördert Kraftstoff aus einem Kraftstoff-Vorratsbehälter in einen Niederdruckbereich des Kraftstoffzumeßsystems. In dem Niederdruckbereich herrscht ein Vordruck von bspw. 4 bar. Die Hochdruckpumpe fördert den Kraftstoff aus dem Niederdruckbereich in den Hochdruckspeicher in einem Hochdruckbereich des Kraftstoffzumeßsystems. In dem Hochdruckspeicher wird abhängig von dem Betriebszustand der Brennkraftmaschine ein Druck zwischen etwa 50 und 120 bar geregelt. Von dem Hochdruckspeicher zweigen die betriebsgrößenabhängig steuerbaren Einspritzventile ab, die bei entsprechender Ansteuerung den Kraftstoff aus dem Hochdruckspeicher mit dem dort anliegenden Einspritzdruck in die Brennräume der Brennkraftmaschine einspritzen.

Aus DE 19 626 689 sind Mittel zur Steuerung des Drucks eines Hochdruckspeichers bekannt.

Die Hochdruck-Einspritzventile eines Kraftstoffzumeßsystems einer direkteinspritzenden Benzin-Brennkraftmaschine öffnen nach der Ansteuerung mittels Magnetkraft. Die Magnetkraft wird von einem Elektromagneten erzeugt, der Teil des Einspritzventiles ist. In nicht angesteuertem Zustand ist das Einspritzventil geschlossen; ein Dichtelement des Einspritzventils wird mittels eines Federelements auf einen Ventilsitz gedrückt. Beim Öffnen des Einspritzventils wird das Dichtelement durch die Magnetkraft des Elektromagneten von dem Ventilsitz abgehoben. Dabei muß die Federkraft des Federelements und die hydraulische Kraft des in dem Hochdruckspeicher herrschenden Einspritzdrucks überwunden werden. Um eine derart große Magnetkraft erzielen zu können, wird der Elektromagnet in der Praxis mit Spannungen betrieben, die wesentlich höher sind als die Batteriespannung der Fahrzeugbatterie liegen (sog. Booster-Betrieb).

Aufgrund von Fertigungstoleranzen oder aufgrund eines Verschleißes der Einspritzventile kann es dazu kommen, dass die von dem Elektromagneten erzeugte Magnetkraft nicht ausreicht, die Federkraft und die hydraulische Kraft bei maximalem Einspritzdruck zu überwinden, und das Einspritzventil bleibt trotz Ansteuerung geschlossen. Das ist bspw. der Fall, wenn zwischen den bewegten mechanischen Teilen des Einspritzventils eine erhöhte Reibung auftritt, wobei beim Öffnen des Einspritzventils zusätzlich zu der Federkraft und der hydraulischen Kraft dann auch noch die Reibungskraft zu überwinden ist. Außerdem kann es aufgrund von Fertigungstoleranzen und eines Verschleißes der Teile des Kraftstoffzumeßsystemes, die den Einspritzdruck in dem Hochdruckspeicher steuern bzw. regeln, zu einem Anstieg des Einspritzdrucks in dem Hochdruckspeicher kommen. Auch in einem solchen Fall reicht die Magnetkraft des Elektromagneten häufig nicht aus, um die hydraulische Kraft und die Federkraft zu überwinden, und das Einspritzventil bleibt trotz Ansteuerung geschlossen. Schließlich ist es auch denkbar, dass das Einspritzventil während des Booster-Betriebs zwar noch kurz öffnet, in der darauffolgenden Phase des geringeren Haltestroms wieder zufällt. Ein trotz Ansteuerung geschlossenes Einspritzventil führt zu Aussetzern und somit zu einem unrunden Lauf der Brennkraftmaschine und zu einem verschlechterten Abgasverhalten der Brennkraftmaschine.

Um dieses Problem von trotz Ansteuerung nicht öffnenden Einspritzventilen zu lösen, kann der maximale Einspritzdruck, auf den geregelt wird, in dem Hochdruckspeicher so weit verringert werden, dass unter Berücksichtigung aller Fertigungstoleranzen und des Verschleißes der Einspritzventile alle Einspritzventile mit Sicherheit öffnen und während der gesamten vorgegebenen Einspritzdauer geöffnet bleiben. Bei einem derart eingestellten Einspritzdruck können die Ressourcen eines Kraftstoffzumeßsystems jedoch nicht optimal ausgeschöpft werden.

Es ist deshalb die Aufgabe der vorliegenden Erfindung, den maximalen Einspritzdruck in einem Hochdruckspeicher einer direkteinspritzenden Benzin-Brennkraftmaschine derart einzustellen, dass einerseits alle Einspritzventile des Kraftstoffzumeßsystems mit Sicherheit öffnen und andererseits die Ressourcen des Kraftstoffzumeßsystems optimal ausgenutzt werden können.

Zur Lösung dieser Aufgabe schlägt die Erfindung, ausgehend von dem Verfahren zur Adaption eines maximalen Einspritzdrucks der eingangs genannten Art die nachfolgenden Schritte vor:
- Einstellen eines bestimmten Einspritzdrucks als Anfangsdruck;
- Erhöhen des Einspritzdrucks ausgehend von dem Anfangsdruck bei gleichzeitigem Überprüfen, ob die Einspritzventile öffnen;
- Beenden der Erhöhung des Einspritzdrucks, sobald mindestens eines der Einspritzventile nicht mehr öffnet;
- Verringern des Einspritzdrucks um einen vorgegebenen Betrag; und
- Heranziehen des verringerten Einspritzdrucks als maximalen Einspritzdruck des Hochdruckspeichers.

### Vorteile der Erfindung

Der Anfangsdruck, auf den der Einspritzdruck in dem Hochdruckspeicher am Anfang des erfindungsgemäßen Verfahrens eingestellt wird, entspricht bspw. dem Einspritzdruck, der nach dem Stand der Technik in dem Hochdruckspeicher eingestellt wird. Der Anfangsdruck kann für Brennkraftmaschinen desselben Typs gleich groß gewählt werden. Bei in dem Hochdruckspeicher anliegendem Anfangsdruck ist eine optimale Ausnutzung der Ressourcen des Kraftstoffzumeßsystems nicht möglich.

Ausgehend von diesem Anfangsdruck wird der Einspritzdruck in dem Hochdruckspeicher in den Betriebspunkten, in denen der maximale Einspritzdruck gefordert ist, erhöht. Die Druckerhöhung erfolgt vorzugsweise stetig. Gleichzeitig wird überprüft, ob die Einspritzventile öffnen. Solange alle Einspritzventile öffnen, wird der Einspritzdruck weiter erhöht.

Sobald jedoch mindestens eines der Einspritzventile nicht mehr öffnet, wird der Einspritzdruck nicht mehr weiter erhöht. Ausgehend von dem zu diesem Zeitpunkt erreichten Einspritzdruck wird der Einspritzdruck dann um einen vorgegebenen Betrag verringert. Der vorgegebene Betrag ist so gewählt, dass bei dem verringerten Einspritzdruck alle Einspritzventile öffnen. Es ist auch denkbar, dass der Einspritzdruck ausgehend von dem erreichten Einspritzdruck langsam verringert wird, bis wieder alle Einspritzventile öffnen. In diesem Fall wäre der vorgegebene Betrag also variabel. Der verringerte Einspritzdruck wird schließlich als maximaler Einspritzdruck des Hochdruckspeichers herangezogen.

Mit Hilfe des erfindungsgemäßen Verfahrens kann der maximale Einspritzdruck in dem Hochdruckspeicher einerseits so niedrig gewählt werden, dass noch alle Einspritzventile des Kraftstoffzumeßsystems mit Sicherheit öffnen. Andererseits wird der Einspritzdruck aber so hoch gewählt, dass eine optimale Ausnutzung der Ressourcen des Kraftstoffzumeßsystems gewährleistet ist.

Mit dem erfindungsgemäßen Verfahren wird der maximale Einspritzdruck des Hochdruckspeichers für jedes einzelne Kraftstoffzumeßsystem individuell adaptiert. Dadurch können auch Fertigungstoleranzen und ein Verschleiß der Einspritzventile bei jedem Kraftstoffzumeßsystem individuell berücksichtigt werden. Somit kann für jede einzelne Brennkraftmaschine ein gleichmäßiger Lauf der Brennkraftmaschine und ein gleichbleibend gutes Abgasverhalten bei gleichzeitiger Ausnutzung der vollen Ressourcen des Kraftstoffzumeßsystems gewährleistet werden.

Gemäß einer vorteilhaften Weiterbildung der Erfindung wird vorgeschlagen, dass der Anfangsdruck derart eingestellt wird, dass unter Berücksichtigung aller Fertigungstoleranzen und des Verschleißes der Einspritzventile alle Einspritzventile mit Sicherheit öffnen. Sollte sich bei der Durchführung des erfindungsgemäßen Verfahrens dennoch der Fall einstellen, dass mindestens eines der Einspritzventile bei dem Anfangsdruck nicht öffnet, so wird dieses Einspritzventil, das Kraftstoffzumeßsystem oder die gesamte Brennkraftmaschine als fehlerhaft klassifiziert und repariert oder ausgetauscht.

Gemäß einer bevorzugten Ausführungsform der vorliegenden Erfindung wird vorgeschlagen, dass eine Meldung ausgegeben wird, falls der maximale Einspritzdruck des Hochdruckspeichers unterhalb einer vorgebbaren Druckschwelle liegt. Gemäß diesem Ausführungsbeispiel wird also eine Meldung ausgegeben, falls der adaptierte maximale Einspritzdruck oberhalb des Anfangsdrucks aber unterhalb einer vorgebbaren Druckschwelle liegt. Diese Meldung kann entweder einem Steuergerät einer Brennkraftmaschine zur Weiterverarbeitung zugeführt werden. Oder aber die Meldung wird einer außenstehenden Person zur Weiterverarbeitung bzw. zur Einleitung entsprechender Schritte mitgeteilt. Die Meldung kann bspw. als eine optische oder akustische Fehlermeldung oder als eine Anzeige des adaptieren maximalen Einspritzdrucks ausgebildet sein.

Das erfindungsgemäße Verfahren wird vorteilhafterweise nach der Montage oder der Reparatur, insbesondere nach dem Austausch von mindestens einem Einspritzventil, des Kraftstoffzumeßsystems durchgeführt. Dazu kann ein von außen anliegendes Signal einen besonderen Betriebszustand der Brennkraftmaschine erzwingen, in dem z. B. im Leerlauf maximaler Einspritzdruck gefordert wird und die Adaption betriebspunktunabhängig einmal erfolgt.

Alternativ wird vorgeschlagen, das Verfahren in vorgebbaren zeitlichen Abständen, insbesondere nach einer vorgebbaren Anzahl von Fahrzyklen oder nach einer vorgebbaren Betriebsdauer, durchzuführen. Der maximale Einspritzdruck wird in Abhängigkeit von alterungs- und verschleißbedingten Änderungen der Einspritzventile und/oder Änderungen der drucksteuernden bzw. druckregelnden Teile des Kraftstoffzumeßsystems eingestellt. Die Änderungen erfolgen mit so großen Zeitkonstante, dass eine Adaption des maximalen Einspritzdrucks in relativ großen zeitlichen Abständen, bspw. monatlich, völlig ausreichend ist.

Gemäß einer weiteren bevorzugten Ausführungsform der vorliegenden Erfindung wird vorgeschlagen, dass das Verfahren am Bandende ausgeführt wird.

### Zeichnungen

Ein bevorzugtes Ausführungsbeispiel der vorliegenden Erfindung wird im folgenden anhand der Zeichnungen näher erläutert. Es zeigt:
- Figur 1: ein Ablaufdiagramm eines erfindungsgemäßen Verfahrens gemäß einer bevorzugten Ausführungsform.

Das in Figur 1 dargestellte erfindungsgemäße Verfahren dient zur Adaption eines in einem Hochdruckspeicher eines Kraftstoffzumeßsystems einer direkteinspritzenden Benzin-Brennkraftmaschine herrschenden maximalen Einspritzdrucks. Von dem Hochdruckspeicher zweigen mehrere betriebsgrößenabhängig steuerbare Einspritzventile ab, die zum Zumessen von Kraftstoff aus dem Hochdruckspeicher in Brennräume der Brennkraftmaschine dienen.

Das erfindungsgemäße Verfahren wird ausgeführt, wenn sich die Brennkraftmaschine in einem Betriebszustand befindet, in dem der maximale Einspritzdruck gefordert ist. Das Verfahren beginnt in Funktionsblock 1. In einem nachfolgenden Funktionsblock 2 wird ein bestimmter Einspritzdruck als Anfangsdruck in dem Hochdruckspeicher bestimmt. Der Anfangsdruck wird derart bestimmt, dass unter Berücksichtigung aller Fertigungstoleranzen und des Verschleißes der Einspritzventile alle Einspritzventile mit Sicherheit öffnen.

In einem nachfolgenden Funktionsblock 3 wird nach einer gezielten Anforderung, bspw. durch eine Werkstatt, der Anfangsdruck in dem Hochdruckspeicher eingestellt. Alternativ kann auch in eine Warteschleife verzweigt werden, in der überprüft wird, ob der aktuelle Betriebszustand der Brennkraftmaschine einen maximalen Einspritzdruck erfordert. Die Warteschleife wird verlassen, sobald sich die Brennkraftmaschine in einen Betriebszustand befindet, in dem der maximale Einspritzdruck gefordert ist.

Dann wird in einem Abfrageblock 4 überprüft, ob bei dem in dem Hochdruckspeicher eingestellten Einspritzdurck alle Einspritzventile öffnen. Falls alle Einspritzventile öffnen, wird in einem Funktionsblock 5 der Einspritzdruck in dem Hochdruckspeicher um ein Inkrement erhöht. Anschließend wird in dem Abfrageblock 4 wieder überprüft, ob alle Einspritzventile öffnen. Der Einspritzdruck wird solange jeweils um ein Inkrement erhöht, bzw. die Schleife bestehend aus dem Abfrageblock 4 und dem Funktionsblock 5 wird so lange durchlaufen, bis mindestens eines der Einspritzventile nicht mehr öffnet.

Dann wird ausgehend von dem Abfrageblock 4 zu einem Funktionsblock 6 verzweigt, wo der Einspritzdruck in dem Hochdruckspeicher um ein Inkrement verringert wird. Zur Sicherheit wird in einem anschließenden Abfrageblock 7 noch einmal überprüft, ob nun wieder alle Einspritzventile öffnen. Falls dem nicht so ist, wird zu dem Funktionsblock 6 verzweigt, wo der Einspritzdruck noch einmal um ein Inkrement verringert wird. Die Schleife bestehend aus dem Funktionsblock 6 und dem Abfrageblock 7 wird so lange durchlaufen, bis wieder alle Einspritzventile öffnen. Dann wird in einen Funktionsblock 8 verzweigt, wo der nunmehr in dem Hochdruckspeicher eingestellte Einspritzdruck als maximaler Einspritzdruck des Hochdruckspeichers herangezogen wird. In einem abschließenden Funktionsblock 9 ist das erfindungsgemäße Verfahren beendet. Darüber hinaus wird das Verfahren auch immer dann beendet, wenn der Einspritzdruck in dem Hochdruckspeicher aufgrund des Betriebszustands der Brennkraftmaschine den maximalen Druckbereich verläßt.

Das erfindungsgemäße Verfahren kann nach der Montage der Brennkraftmaschine am Bandende oder nach der Reparatur, insbesondere nach dem Austausch von mindestens einem Einspritzventil, des Kraftstoffzumeßsystems oder der Brennkraftmaschine ausgeführt werden. Alternativ kann das Verfahren aber auch in vorgebbaren zeitlichen Abständen insbesondere nach einer vorgebbaren Anzahl von Fahrzyklen oder nach einer vorgebbaren Betriebsdauer, ausgeführt werden.

## Patentansprüche

1. Verfahren zum Betrieb einer direkteinspritzenden Brennkraftmaschine, wobei die Brennkraftmaschine ein Kraftstoffzumesssystem mit einem Hochdruckspeicher und mehreren von dem Hochdruckspeicher abzweigende betriebsgrößenabhängig steuerbare Einspritzventile zum Zumessen Kraftstoff aus dem Hochdruckspeicher in Brennräume der Brennkraftmaschine aufweist und wobei die Einspritzventile durch in dem Hochdruckspeicher mit einem Einspritzdruck anliegenden Kraftstoff in Schließrichtung beaufschlagt werden, **dadurch gekennzeichnet, dass** ein in dem Hochdruckspeicher herrschender maximaler Einspritzdruck zu vorgebbaren Zeitpunkten durch Ausführen der nachfolgenden Schritte adaptiert wird:
- Einstellen eines bestimmten Einspritzdrucks als Anfangsdruck;
- Erhöhen des Einspritzdrucks ausgehend von dem Anfangsdruck bei gleichzeitigem Überprüfen, ob die Einspritzventile öffnen;
- Beenden der Erhöhung des Einspritzdrucks, sobald mindestens eines der Einspritzventile nicht mehr öffnet;
- Verringern des Einspritzdrucks um einen vorgegebenen Betrag; und
- Heranziehen des verringerten Einspritzdrucks als maximalen Einspritzdruck des Hochdruckspeichers.

2. Verfahren nach Anspruch 1, **dadurch gekennzeichnet, dass** der Anfangsdruck derart eingestellt wird, dass unter Berücksichtigung aller Fertigungstoleranzen und des Verschleißes der Einspritzventile alle Einspritzventile mit Sicherheit öffnen und während der gesamten vorgegebenen Einspritzdauer geöffnet bleiben.

3. Verfahren nach Anspruch 1 oder 2, **dadurch gekennzeichnet, dass** eine Meldung ausgegeben wird, falls der maximale Einspritzdruck des Hochdruckspeichers unterhalb einer vorgebbaren Druckschwelle liegt.

4. Verfahren nach einem der Ansprüche 1 bis 3, **dadurch gekennzeichnet, dass** das Verfahren nach der Montage oder der Reparatur, insbesondere nach dem Austausch von mindestens einem Einspritzventil, des Kraftstoffzumesssystems ausgeführt wird.

5. Verfahren nach einem der Ansprüche 1 bis 4, **dadurch gekennzeichnet, dass** das verfahren in vorgebbaren zeitlichen Abständen ausgeführt wird.

6. Verfahren nach Anspruch 5, **dadurch gekennzeichnet, dass** das Verfahren nach einer vorgebbaren Anzahl von Fahrzyklen oder nach einer vorgebbaren Betriebsdauer ausgeführt wird.

7. Verfahren nach Anspruch 4, **dadurch gekennzeichnet, dass** das Verfahren am Bandende ausgeführt wird.

8. Verfahren nach einem der Ansprüche 1 bis 7, **dadurch gekennzeichnet, dass** das Verfahren in einem Betriebspunkt der Brennkraftmaschine ausgeführt wird, in dem der maximale Einspritzdruck gefordert wird.

## Claims

1. Method for operating a direct-injection internal combustion engine, the internal combustion engine having a fuel metering system with a high-pressure reservoir and a plurality of injection valves, which branch off from the high-pressure reservoir and can be controlled as a function of operating variables, for metering fuel from the high-pressure reservoir into combustion chambers of the internal combustion engine, and the injection valves being acted on in the closing direction by fuel present in the high-pressure reservoir at an injection pressure, **characterized in that** a maximum injection pressure prevailing in the high-pressure reservoir is adapted at predeterminable instants by performing the following steps:
- setting a specific injection pressure as initial pressure;
- increasing the injection pressure starting from the initial pressure, with simultaneous monitoring as to whether the injection valves open;
- terminating the increase in the injection pressure as soon as at least one of the injection valves no longer opens;
- reducing the injection pressure by a predetermined amount; and
- using the reduced injection pressure as the maximum injection pressure of the high-pressure reservoir.

2. Method according to Claim 1, **characterized in that** the initial pressure is set in such a way that, taking into account all manufacturing tolerances and the wear to the injection valves, all the injection valves reliably open and remain open during the entire predetermined injection duration.

3. Method according to Claim 1 or 2, **characterized in that** a message is output if the maximum injection pressure of the high-pressure reservoir lies below a predeterminable pressure threshold.

4. Method according to one of Claims 1 to 3, **characterized in that** the method is carried out after the assembly or the repair, in particular after the exchange of at least one injection valve, of the fuel metering system.

5. Method according to one of Claims 1 to 4, **characterized in that** the method is carried out at predeterminable temporal intervals.

6. Method according to Claim 5, **characterized in that** the method is carried out after a predeterminable number of driving cycles or after a predeterminable operating duration.

7. Method according to Claim 4, **characterized in that** the method is carried out at the end of the production line.

8. Method according to one of Claims 1 to 7, **characterized in that** the method is carried out at an operating point of the internal combustion engine at which the maximum injection pressure is demanded.

## Revendications

1. Procédé pour faire fonctionner un moteur à combustion interne à injection directe, le moteur à combustion interne présentant un système de dosage de carburant et un accumulateur à haute pression et plusieurs injecteurs de carburant pouvant être commandés par l'accumulateur à haute pression, en formant des dérivations en fonction de la taille de fonctionnement, afin de doser le carburant sortant de l'accumulateur à haute pression dans les chambres de combustion du moteur à combustion interne, les injecteurs de carburant étant alimentés dans le sens de fermeture par le carburant présent dans l'accumulateur à haute pression avec une pression d'injection,
**caractérisé en ce qu'**
une pression d'injection maximale régnant dans l'accumulateur à haute pression est adaptée à des instants pouvant être prédéfinis en réalisant les étapes suivantes :
- réglage d'une pression d'injection définie comme pression initiale ;
- augmentation de la pression d'injection à partir de la pression initiale en vérifiant simultanément si les injecteurs de carburant s'ouvrent ;
- fin de l'augmentation de la pression d'injection dès qu'au moins l'un des injecteurs de carburant ne s'ouvre plus ;
- réduction de la pression d'injection à un montant prédéfini, et
- appel de la pression d'injection réduite comme pression d'injection maximale de l'accumulateur à haute pression.

2. Procédé selon la revendication 1,
**caractérisé en ce que**
la pression initiale est réglée de telle sorte qu'en tenant compte de toutes les tolérances de fabrication et de l'usure des injecteurs de carburant, tous les injecteurs de carburant s'ouvrent avec fiabilité et restent ouverts pendant toute la durée d'injection.

3. Procédé selon la revendication 1 ou 2,
**caractérisé en ce qu'**
un rapport est émis au cas où la pression d'injection maximale de l'accumulateur à haute pression est située en dessous d'un seuil de pression pouvant être prédéfini.

4. Procédé selon l'une quelconque des revendications 1 à 3,
**caractérisé en ce que**
le procédé est réalisé après le montage ou la réparation, notamment après l'échange d'au moins un injecteur de carburant, du système de dosage du carburant.

5. Procédé selon l'une quelconque des revendications 1 à 4,
**caractérisé en ce que**
le procédé est réalisé à des écarts temporels pouvant être prédéfinis.

6. Procédé selon la revendication 5,
**caractérisé en ce que**
le procédé est réalisé après un nombre pouvant être prédéfini de cycles de marche ou après une durée de fonctionnement pouvant être prédéfinie.

7. Procédé selon la revendication 4,
**caractérisé en ce que**
le procédé est réalisé en fin de ligne de montage.

8. Procédé selon l'une quelconque des revendications 1 à 7,
**caractérisé en ce que**
le procédé est réalisé à un point de fonctionnement du moteur à combustion interne auquel la pression d'injection maximale est débitée.
